# EUROPÄISCHE PATENTSCHRIFT

(11) **EP 1 599 380 B1**
(45) Veröffentlichungstag und Bekanntmachung des Hinweises auf die Patenterteilung: **08.11.2006**
(21) Anmeldenummer: 03785851.1
(22) Anmeldetag: 17.12.2003
(51) Int. Cl.: B63B 43/12

(54) **GASGENERATOR FÜR AUFTRIEBSSÄCKE VON WASSERFAHRZEUGEN**
GAS GENERATOR FOR BUOYANCY BAGS OF WATERCRAFT
GENERATEUR DE GAZ DESTINE A DES SACS DE POUSSEE VERTICALE DE BATEAUX

(30) Priorität: 21.12.2002 DE 10260511; 28.03.2003 DE 10314004
(43) Veröffentlichungstag der Anmeldung: 30.11.2005
(73) Patentinhaber: Diehl BGT Defence GmbH & Co.KG, 88662 Überlingen (DE)
(72) Erfinder: SCHLEICHER, Ulrich, 91217 Hersbruck (DE); ECKEL, Alfred, 90552 Röthenbach (DE)
(74) Vertreter: Diehl Patentabteilung
(86) Internationale Anmeldenummer: PCT/EP2003/014377
(87) Internationale Veröffentlichungsnummer: WO 2004/056649

(56) Entgegenhaltungen:
- EP-A- 0 736 450
- EP-A- 0 773 146
- DE-A- 19 541 797
- DE-A- 19 752 498
- US-A- 3 649 045
- US-A1- 2001 002 085

## Beschreibung

Die Erfindung bezieht sich auf einen Gasgenerator für Auftriebssäcke von Wasserfahrzeugen nach dem Oberbegriff des Anspruchs 1.

U-Boote benötigen eine Schwimmblase für den normalen Betrieb, aber auch für den Fall eines Unfalls. Das bisherige System nach der EP 0 736 450 B1 mit den Merkmalen des Oberbegriffs des ersten Anspruchs hat den Nachteil, dass zwar sehr viel Gas in der Tauchzelle - produziert wird, dass dieses Gas durch das Leck der Tauchzelle aber entweichen kann. Das Boot wird zwar gehoben, beginnt aber sehr schnell wieder zu sinken und zwar dann unwiderruflich bis zum Grund der See. Dieser Vorgang wird dadurch verstärkt, dass das Gas sehr heiß in die Tauchzelle einströmt und dort - infolge seiner schnellen Abkühlung - noch mal sein Volumen verkleinert. Weitere Nachteile sind, dass dieses Gas explosionsfähig ist und seine Ausgangsstoffe ein starkes Fischgift sind.

Aufgabe der Erfindung ist es, ein Rettungssystem vorzuschlagen, dass o. g. Nachteile nicht aufweist.

Die Erfindung löst diese Aufgabe entsprechend den kennzeichnenden Merkmalen des Anspruchs 1.

Vorteilhafte Weiterbildungen der Erfindung sind den Unteransprüchen zu entnehmen.

Das vorgeschlagene System besteht aus einer Vielzahl von Modulen, die ihrerseits im wesentlichen aus einem aufblasbaren Sack und einem Gasgenerator bestehen. Da der Gasgenerator nur so viel Gas produzieren muss - da das Gas vom Sack gehalten wird - , dass der Sack in der größten Tiefe voll aufgeblasen wird, kann der Gasgenerator deutlich kleiner ausfallen als der aus der EP 0 736 450 B1 Bekannte. Allerdings verlangt dieses System eine relativ lange Blaszeit des Gasgenerators und relativ kaltes Gas (Verletzung des Sacks, Verkleinerung der Oberfläche durch Abkühlung).

Weitere Vorteile sind:
- Die Gasproduktionsrate ist bis zur Auslegungstiefe unabhängig vom Umgebungsdruck.
- Das Gas ist kalt, weshalb auch durch Abkühlung kein Auftriebsverlust eintritt. Im Falle der Anwendung bei einem U-Boot ist gewährleistet, dass das U-Boot wenigstens eine halbe Stunde an der Wasseroberfläche gehalten werden kann. Somit besteht genügend Zeit, um die Mannschaft aussteigen zu lassen.
- Weder die Ausgangsstoffe des Gassatzes noch seine Reaktionsprodukte sind explosionsfähig oder giftig.
- Das benötigte Gasvolumen ist kleiner/gleich dem der Tauchzellen, d. h., man benötigt nur relativ kleine Gasgeneratoren - und ist dadurch in der Lage redundant zu arbeiten.
- Das geringere Volumen und das geringere Gewicht des Systems erlauben es, die Auftriebseinheiten entsprechend dem deutschen Patent der Anmelderin, DE 197 52 498 C2 - an Fangleinen befestigt - in den Tauchzellen aufschwimmen zu lassen und den zur Verfügung stehenden Raum optimal zu nutzen.

Ein Ausführungsbeispiel der Erfindung ist in der Zeichnung dargestellt.

Ein Gasgenerator 10 besteht aus einer zweistufigen Rohrhülse 12 mit einem Hoch- und einem Niederdruckraum 14, 16. Die beiden Räume 14, 16 sind durch eine Drossel 18 miteinander verbunden. In dem Hochdruckraum 14 befindet sich der gasliefernde Satz 20 und die Anzündung 22. Das in dem Hochdruckraum 14 erzeugte Gas, siehe die Pfeile 24 strömt durch die Drossel 18 in den Niederdruckraum 16. In diesem befindet sich in einem Abstand 26 eine Prallplatte 28 aus Graphit zur Gasumlenkung. Im Niederdruckraum 16 liegen hintereinander fünf Drahtkörbe 30 mit Sieben 33 und mit Granulat 32 eines ablativen Kühlsystems. Die Drahtkörbe 30 liegen spaltfrei an der Innenwand der Rohrhülse 12 an. Das Granulat 32 hat die Eigenschaft durch endotherme Reaktion das aus der Drossel 18 ausströmende und durch die Prallplatte 28 abgelenkte Gas, Pfeile 24, zu kühlen. Außerdem erzeugt das Granulat 32 zusätzlich Gas.

Vorteilhaft wird durch die Prallplatte 28 sowie durch nachgeschaltete Siebe 33 und granulatfreie Zwischenräume 34 erreicht, dass eine Kanalbildung in den Drahtkörben 30 durch Zerstören des Granulats 32 nicht auftritt. Das Granulat 32 wird durch vollflächigen und gleichmäßig fortschreitenden Abbrand, entsprechend dem Querschnitt der Drahtkörbe 30 vollständig in Gas umgesetzt.
Die Drossel 18 bestimmt nicht nur den Volumenstrom des Gases sondern sorgt auch dafür, dass bis zu einer - einstellbaren - Höhe des, der Wassertiefe entsprechenden Außendrucks der Abbrand des Satzes 20 unabhängig vom Außendruck abläuft, d. h., von der Wasseroberfläche bis zur Auslegungstiefe ist die vom Gasgenerator 10 gelieferte Gasrate und Gasmenge konstant.

Zwischen den Drahtkörben 30 liegen Entspannungsräume 34. Diese dienen als Gasauffang- und Gasleiteinrichtungen. Sie dienen dazu, das Gas möglichst verlustarm so durch das Granulat 32 zu führen, damit durch die dabei entstehenden Reaktionen das Gas auf die gewünschte Temperatur heruntergekühlt wird.

Der Satz 20 befindet sich zusammen mit der schematisch dargestellten Anzündung 22 in der zylindrischen Hochdruckkammer 14. In eine Wand 38, die den Hoch- und Niederdruckraum 14, 16 voneinander trennt ist die Drossel 18 eingesetzt. Durch sie strömt das heiße Gas mit Schallgeschwindigkeit, M=1, im engsten Querschnitt in einen Verteilerraum 40 des Niederdruckraums 16.

Das Gas tritt mit etwa 1000 °C aus der Drossel 18 aus. Nach dem Aufprall auf die Prallplatte 28 strömt das Gas großflächig in den ersten Drahtkorb 30 mit dem kühlenden und auch noch gaserzeugenden Granulat 32. Nach einer ersten endothermen Reaktion in dem ersten Drahtkorb 30 entspannt sich das Gas nach dem Querschnitt durch das erste Sieb 33 in dem ersten Entspannungsraum 34 gemäß einem Abstand 35 und tritt dann in den zweiten Drahtkorb 30.1 ein.

Die vorbeschriebenen Abläufe wiederholen sich bis zum letzten Entspannungsraum 34.5, der dem Volumen eines Gassackes 42 entspricht.

Der Gassack 42 mit einem Gasvolumen von 1 m³ ist an der Stirnseite 44 des Gasgenerators 10 über eine Flanschbefestigung 46 befestigt.

Gegenüberliegend ist ein Verteilersieb 28 über einen Flansch 50 befestigt.

Der gasliefemde Satz 20 hat einen Durchmesser von 240 mm bei einer Höhe von 82 mm. Die Länge 11 des Gasgenerators beträgt 500 mm.

Versuche ergaben, dass das aus der Drossel 18 mit etwa 1100 Grad Celsius ausströmende Gas am Verteilersieb 48 in einer Wassertiefe von 24 Metern eine Temperatur von etwa 75 °C aufweist. Das erzeugte Gasvolumen betrug hierbei 3,4 m³. Die sogenannte Blaszeit betrug 135,5.

Die für das Gewebe des Gassackes vorgegebene Grenztemperatur von 100 °C wurde daher wesentlich unterschritten.

Die Temperatureinstellung des Gases am Verteilersieb 48 erfolgt in einfacher Weise über die Summe der Längen 52 des Granulats 32 in den jeweiligen Drahtkörben 30 - 30.4.

Die Rohrhülse 12 weist einen kreisförmigen Querschnitt auf. Diese Querschnittsform ist nicht zwingend. Es kann jede beliebige Querschnittsform gewählt werden.

## Patentansprüche

1. Gasgenerator (10) für Auftriebssäcke (42) von Wasserfahrzeugen nach dem Hoch- Niederdrucksystem mit einer Rohrhülse (12), darin angeordnet ein Hochdruckraum mit Anzündung (22) und einem Gas liefernden Satz (20),
ein Niederdruckraum (16) mit einem Entspannungsraum (34),
dazwischen eine Wand (38) mit einer Drossel (18) und einem Sieb (48), das die Ausströmöffnung der Rohrhülse (12) abschließt,
**dadurch gekennzeichnet,**
**dass** in dem Niederdruckraum (16) das, aus der Drossel (18) ausströmende Gas von einer Prallplatte (28) seitlich ablenkbar ist,
zur anschließenden Gaskühlung wenigstens zwei hintereinander im Abstand (35) liegende Drahtkörbe (30) mit Granulat (32) vorgesehen sind, und die Drahtkörbe (30) den freien Querschnitt der Rohrhülse (12) vollständig ausfüllen.

2. Gasgenerator nach Anspruch 1,
**dadurch gekennzeichnet,**
**dass** ein ablatives Kühlsystem wie z.B. Granulat (32), vorgesehen ist.

3. Gasgenerator nach Anspruch 1,
**dadurch gekennzeichnet,**
**dass** die Prallplatte (28) an dem ersten Drahtkorb (30) vorgesehen ist.

4. Gasgenerator nach Anspruch 1,
**dadurch gekennzeichnet,**
**dass** das, durch den Abstand zwischen zwei Drahtkörben (30) definierte Volumen als Gasauffang- und Gasleiteinrichtung dient.

## Claims

1. Gas generator (10) for buoyancy bags (42) of watercraft based on the high-/low-pressure system, with a tubular sleeve (12), a high-pressure space arranged therein with a triggering means (22) and a gas-supplying charge (20),
a low-pressure space (16) with an expansion space (34),
in between, a wall (38) with a throttle (18) and a screen (48), which closes off the outflow opening of the tubular sleeve (12),
**characterized**
**in that**, in the low-pressure space (16), the gas flowing out from the throttle (18) can be deflected sideways by a baffle plate (28),
for the following gas cooling, at least two wire baskets (30) with granules (32) are provided, lying in series with a spacing (35),
and the wire baskets (30) completely fill the free cross section of the tubular sleeve (12).

2. Gas generator according to Claim 1, **characterized in that** an ablative cooling system, such as granules (32) for example, is provided.

3. Gas generator according to Claim 1, **characterized in that** the baffle plate (28) is provided at the first wire basket (30).

4. Gas generator according to Claim 1, **characterized in that** the volume defined by the spacing between two wire baskets (30) serves as a gas-collecting and gas-directing means.

## Revendications

1. Générateur de gaz (10) pour des sacs de poussée verticale (42) de véhicules aquatiques selon le système à basse et haute pression pourvu d'une gaine tubulaire (12), y étant disposés un espace haute pression avec mise à feu (22) et un ensemble fournissant du gaz (20), un espace basse pression (16) avec un espace de détente (34), entre ceux-ci une paroi (38) avec un dispositif d'étranglement (18) et un tamis (48) qui termine l'ouverture d'écoulement de la gaine tubulaire (12), **caractérisé en ce que** le gaz s'écoulant du dispositif d'étranglement (18), peut être détourné latéralement de la plaque d'impact (28) dans l'espace basse pression (16), au moins deux paniers à fils (30) se trouvant à distance (35) l'un derrière l'autre sont pourvus de granulé (32) pour refroidir ensuite le gaz et les paniers à fils (30) remplissent complètement la section transversale libre de l'enveloppe tubulaire (12).

2. Générateur de gaz selon la revendication 1, **caractérisé en ce qu'**un système de refroidissement ablatif, par exemple du granulé (32), est prévu.

3. Générateur de gaz selon la revendication 1, **caractérisé en ce que** la plaque d'impact (28) est prévue sur le premier panier à fils (30).

4. Générateur de gaz selon la revendication 1, **caractérisé en ce que** le volume défini par la distance comprise entre les deux paniers à fils (30) sert de dispositif de captage de gaz et de guidage de gaz.
